# FASCICULE DE BREVET EUROPEEN

(11) **EP 3 693 666 B1**
(45) Date de publication et mention de la délivrance du brevet: **29.03.2023**
(21) Numéro de dépôt: 20155957.2
(22) Date de dépôt: 06.02.2020
(51) Int. Cl.: F24B 7/04, F24B 1/02, F24B 5/02, F24B 1/188

(54) **POÊLE À ÉCHANGEUR THERMIQUE DÉPORTÉ**
OFEN MIT VERSETZTEM WÄRMETAUSCHER
WOOD-BURNING STOVE WITH OFFSET HEAT EXCHANGER

(30) Priorité: 09.02.2019 FR 1901303
(43) Date de publication de la demande: 12.08.2020
(73) Titulaire: Inovalp, 38350 Saint-Honoré (FR)
(72) Inventeur: DENANCE, Yann, 38350 Nantes en Rattier (FR); PAULIN, Kevin, 38770 Monteynard (FR); FAIVRE, Elodie, 38119 Pierre Chatel (FR)
(74) Mandataire: INNOV-GROUP

(56) Documents cités:
- EP-A1- 1 327 825
- EP-A1- 3 205 940
- WO-A1-2008/059300
- WO-A1-2016/207395
- US-A- 5 243 963

## Description

### Domaine technique

L'invention se rapporte au domaine technique des poêles, notamment des poêles à granulés. Plus précisément, l'invention concerne les poêles de type poêle-cheminée où il est possible d'observer le feu comme dans une cheminée.

### État de l'art

Un poêle connu de l'état de la technique, notamment du document FR 3 038 034, comporte :
- un module de combustion, renfermant le foyer d'un poêle ;
- un module d'alimentation, permettant d'alimenter le foyer en combustible solide.

Le module d'alimentation comporte des parois délimitant un espace de stockage de combustible solide (p.3, 1.28-30). Le module de combustion et le module d'alimentation sont des modules séparés, sans être enveloppés d'un habillage commun. En outre, un tel poêle de l'état de la technique comporte un panneau mural de protection dédié, distinct d'une paroi d'habillage, et agencé entre le module de combustion et les parois délimitant l'espace de stockage. Le panneau mural peut être monté sur la paroi avant de l'espace de stockage (p.13, 1.14-15 ; fig.4). Selon une variante, le panneau mural peut former la paroi avant de l'espace de stockage (p.13, 1.10-12 ; fig.5). Le panneau mural de protection est conçu pour protéger le mur mais également l'espace de stockage, et donc le combustible, de la chaleur rayonnée par le module de combustion via sa face arrière (p.3, 1.20-24).

Un tel poêle de l'état de la technique n'est pas entièrement satisfaisant dans la mesure où le panneau mural de protection peut s'avérer volumineux et complexifie la conception du poêle, en particulier lorsque le panneau mural forme la paroi avant de l'espace de stockage. L'aspect volumineux du panneau mural de protection peut également alourdir l'esthétisme selon la nature de la pièce à chauffer.

Le document WO 2016/207395 A1 quant à lui, divulgue un poêle avec une gaine d'alimentation pour poêle à combustible solide, adaptée pour être installée entre un module d'alimentation en combustible solide et un module de combustion dudit combustible solide. La gaine comprend un conduit d'alimentation pour alimenter le module de combustion en combustible solide, un conduit d'admission d'air pour alimenter le module de combustion en air, et un conduit d'évacuation des fumées pour évacuer vers le module d'alimentation les fumées émises par la combustion. Au moins une partie du conduit d'admission d'air est intercalée entre le conduit d'alimentation et le conduit d'évacuation des fumées.

### Exposé de l'invention

L'invention vise à remédier en tout ou partie aux inconvénients précités. A cet effet, l'invention a pour objet un poêle, comportant :
- un caisson, comprenant des parois d'habillage délimitant un volume de réception ;
- une enceinte de combustion, agencée en dehors du volume de réception, et comprenant un brûleur alimenté en air comburant pour produire une flamme ;
- un réservoir à combustible, agencé dans le volume de réception ;
- des moyens de fixation, agencés pour fixer l'enceinte de combustion au caisson de manière à laisser une zone d'espacement entre l'enceinte de combustion et le caisson ;
- un tube d'approvisionnement, comprenant une partie s'étendant dans la zone d'espacement, et agencé pour relier le réservoir à combustible à l'enceinte de combustion de manière à approvisionner le brûleur en combustible ;
- un conduit d'évacuation, agencé dans le volume de réception pour évacuer des fumées de combustion hors du caisson ;
- un tube d'évacuation, comprenant une partie s'étendant dans la zone d'espacement, et agencé pour relier l'enceinte de combustion au conduit d'évacuation de manière à évacuer les fumées de combustion de l'enceinte de combustion ;
- un échangeur thermique, agencé dans le volume de réception pour transférer l'énergie thermique des fumées de combustion à un air ambiant d'une pièce à chauffer circulant dans le volume de réception ;
- des moyens de circulation, agencés pour faire circuler l'air ambiant de la pièce à chauffer dans le volume de réception via l'échangeur thermique.

Ainsi, un tel poêle selon l'invention permet de s'affranchir d'un panneau mural de protection dédié en réduisant le flux de rayonnement thermique transmis par la face arrière (i.e. orientée vers la zone d'espacement) de l'enceinte de combustion. Ceci est rendu possible grâce :
- au tube d'évacuation qui permet d'évacuer les fumées de combustion hors de l'enceinte de combustion ;
- à l'échangeur thermique, agencé dans le volume de réception délimité par le caisson, et permettant le transfert de l'énergie thermique des fumées de combustion dans le volume de réception, et non dans l'enceinte de combustion ;
- aux moyens de circulation, qui permettent une diffusion de la chaleur par convection.

Il est donc rendu possible de conserver de simples parois d'habillage et éventuellement de prévoir une couche d'isolation thermique ou une lame d'air agencée autour du réservoir à combustible et/ou de prévoir des matériaux de type isolants thermiques agencés de part et d'autre de la face arrière de l'enceinte de combustion, ce qui est moins encombrant et plus simple à mettre en oeuvre qu'un panneau mural de protection, pour limiter la température et réduire le rayonnement du foyer, à l'arrière de l'enceinte de combustion.

En outre, le réservoir à combustible comporte ses propres parois, distinctes des parois d'habillage du caisson. Ainsi, un tel poêle selon l'invention permet également de s'affranchir d'un panneau mural de protection formant une paroi du réservoir à combustible, ce qui simplifie la conception du poêle.

Par ailleurs, la partie du tube d'approvisionnement et la partie du tube d'évacuation sont dissimulées dans la zone d'espacement.

Enfin, un tel poêle selon l'invention permet de déporter le réservoir à combustible, le conduit d'évacuation et l'échangeur thermique en dehors de l'enceinte de combustion, ce qui permet une rupture esthétique permettant de se focaliser sur la flamme. La fonction de convection est séparée de la fonction de rayonnement.

### Définitions

- Par « flamme », on entend une réaction de combustion.
- Par « caisson », on entend une enceinte creuse pouvant renfermer des objets possédant des fonctions techniques.

Le poêle selon l'invention peut comporter une ou plusieurs des caractéristiques suivantes.

Selon une caractéristique de l'invention, le poêle comporte :
- une première ouverture, formée dans une paroi d'habillage du caisson, et autorisant une entrée de l'air ambiant dans le volume de réception ;
- une deuxième ouverture, formée dans une paroi d'habillage du caisson, et autorisant une sortie de l'air ambiant hors du volume de réception ;
et les moyens de circulation sont agencés pour faire circuler l'air ambiant de la première ouverture vers la deuxième ouverture via l'échangeur thermique.

Selon une caractéristique de l'invention, la première ouverture est située au-dessus de l'enceinte de combustion ; la deuxième ouverture est située au-dessous de l'enceinte de combustion ; et les moyens de circulation sont agencés pour aspirer l'air ambiant de la première ouverture vers la deuxième ouverture via l'échangeur thermique.

Ainsi, un avantage procuré par une telle convection forcée est d'obtenir une déstratification de l'air ambiant en déplaçant l'air ambiant d'une partie haute vers une partie basse.

Selon une caractéristique de l'invention, le poêle comporte un déflecteur agencé pour dévier l'air ambiant sortant de la deuxième ouverture vers le bas.

Ainsi, un avantage procuré est d'améliorer la déstratification de l'air ambiant.

Selon une caractéristique de l'invention, le poêle comporte :
- un conduit d'alimentation en air comburant, agencé dans le volume de réception ;
- un tube d'alimentation en air comburant, comprenant une partie s'étendant dans la zone d'espacement, et agencé pour relier le conduit d'alimentation en air comburant à l'enceinte de combustion de manière à alimenter le brûleur en air comburant.

Ainsi, un avantage procuré est d'épurer la chambre de combustion en dissimulant les parties techniques (conduit d'alimentation en air comburant, conduit d'évacuation des fumées) dans l'armature, et ce afin de se focaliser sur la flamme. En outre, la partie du tube d'alimentation en air comburant est dissimulée dans la zone d'espacement.

Selon une caractéristique de l'invention, la partie du tube d'alimentation en air comburant s'étend dans la zone d'espacement au-dessous de la partie du tube d'approvisionnement et au-dessus de la partie du tube d'évacuation.

Ainsi, un avantage procuré est d'éviter de chauffer le combustible présent dans le tube d'approvisionnement par rayonnement thermique émis par le tube d'évacuation, en interposant le tube d'alimentation en air comburant. En outre, un avantage procuré est de chauffer l'air comburant présent dans le tube d'alimentation en air comburant par rayonnement thermique émis par le tube d'évacuation, ce qui augmente le rendement.

Selon une caractéristique de l'invention, les moyens de fixation comportent le tube d'approvisionnement, le tube d'évacuation et le tube d'alimentation en air comburant.

Ainsi, un avantage procuré est d'obtenir une tenue mécanique satisfaisante de l'enceinte sans nécessiter des moyens de fixation additionnels dédiés.

Selon une caractéristique de l'invention, le conduit d'alimentation en air comburant et le conduit d'évacuation sont coaxiaux.

Ainsi, un avantage procuré est de réduire l'encombrement du poêle.

Selon une caractéristique de l'invention, le caisson possède une masse adaptée pour soutenir l'enceinte de combustion ; l'enceinte de combustion et le caisson comportant chacune une embase ; et les moyens de fixation sont agencés pour suspendre l'embase de l'enceinte de combustion au-dessus de l'embase du caisson.

Ainsi, un avantage procuré est de suspendre l'enceinte et de s'affranchir de pieds pour la supporter.

Selon une caractéristique de l'invention, le caisson s'étend suivant un axe vertical, et le tube d'approvisionnement s'étend suivant une direction oblique par rapport à l'axe vertical de manière à approvisionner le brûleur en combustible par gravité.

Ainsi, un avantage procuré est d'obtenir un guidage aisé du combustible vers le brûleur.

Selon une caractéristique de l'invention, le caisson comporte au moins une trappe latérale.

Ainsi, un avantage procuré est de faciliter la maintenance du poêle.

Selon une caractéristique de l'invention, le caisson comporte une embase, destinée à reposer sur un sol de la pièce à chauffer, et réalisée dans un matériau élastique.

Ainsi, un avantage procuré est de réduire les vibrations éventuelles causées par des éléments techniques présents dans le caisson, par exemple les moteurs des moyens d'aspiration.

Selon une caractéristique de l'invention, les parois d'habillage du caisson sont réalisées en acier.

L'invention a également pour objet une installation comportant :
- un poêle conforme à l'invention ;
- une pièce à chauffer, présentant un air ambiant, et comprenant un conduit de cheminée raccordé au conduit d'évacuation ;
et les moyens de circulation sont agencés pour faire circuler l'air ambiant dans le volume de réception via l'échangeur thermique.

Selon une caractéristique de l'invention, la pièce à chauffer comporte un mur, et le caisson est apposé contre le mur.

### Brève description des dessins

D'autres caractéristiques et avantages apparaîtront dans l'exposé détaillé de différents modes de réalisation de l'invention, l'exposé étant assorti d'exemples et de références aux dessins joints.
Figure 1 est une vue schématique en coupe illustrant le principe de fonctionnement d'un poêle selon l'invention. Les flèches intitulées « C » montrent le déplacement des combustibles. Les flèches intitulées « A » montrent le déplacement de l'air comburant. Les flèches intitulées « F » montrent le déplacement des fumées de combustion.
Figure 2 est une vue schématique de face d'un poêle selon l'invention.
Figure 3 est une vue schématique de côté d'un poêle selon l'invention.
Figure 4 est une vue schématique partielle illustrant la partie inférieure et arrière du volume de réception délimité par le caisson.
Figure 5 est une vue schématique partielle illustrant l'intérieur du caisson, vue de l'arrière.
Figure 6 est une vue schématique en perspective de côté d'un poêle selon l'invention.

### Exposé détaillé des modes de réalisation

Les éléments identiques ou assurant la même fonction porteront les mêmes références pour les différents modes de réalisation, par souci de simplification.

Un objet de l'invention est un poêle 1, comportant :
- un caisson, comprenant des parois d'habillage 9 délimitant un volume de réception ;
- une enceinte 3 de combustion, agencée en dehors du volume de réception, et comprenant un brûleur 30 alimenté en air comburant A pour produire une flamme ;
- un réservoir 4 à combustible C, agencé dans le volume de réception ;
- des moyens de fixation, agencés pour fixer l'enceinte 3 de combustion au caisson de manière à laisser une zone d'espacement ZE entre l'enceinte 3 de combustion et le caisson ;
- un tube d'approvisionnement 5, comprenant une partie 50 s'étendant dans la zone d'espacement ZE, et agencé pour relier le réservoir 4 à combustible C à l'enceinte 3 de combustion de manière à approvisionner le brûleur 30 en combustible C ;
- un conduit d'évacuation Cₑ, agencé dans le volume de réception pour évacuer des fumées F de combustion hors du caisson ;
- un tube d'évacuation 6, comprenant une partie 60 s'étendant dans la zone d'espacement ZE, et agencé pour relier l'enceinte 3 de combustion au conduit d'évacuation Cₑ de manière à évacuer les fumées F de combustion de l'enceinte 3 de combustion ;
- un échangeur thermique 7, agencé dans le volume de réception pour transférer l'énergie thermique des fumées F de combustion à un air ambiant d'une pièce à chauffer circulant dans le volume de réception ;
- des moyens de circulation, agencés pour faire circuler l'air ambiant de la pièce à chauffer dans le volume de réception via l'échangeur thermique 7.

### Caisson

Le caisson comporte avantageusement une armature 2, sur laquelle sont montées les parois d'habillage 9. L'armature 2 du caisson est avantageusement réalisée dans un matériau métallique. L'armature 2 du caisson peut comporter un ensemble de montants et de traverses agencé pour soutenir le poêle 1. Le caisson possède avantageusement une masse adaptée pour soutenir l'enceinte 3 de combustion. La masse de l'armature 2 est avantageusement adaptée de sorte que le caisson est autoporté. Le caisson comporte une embase 20, destinée à reposer sur un sol de la pièce à chauffer. L'embase 20 du caisson est avantageusement réalisée dans un matériau élastique, par exemple un caoutchouc. L'embase 20 du caisson peut comporter des coussinets réalisés dans le matériau élastique. Le caisson s'étend préférentiellement suivant un axe vertical. Le caisson comporte avantageusement au moins une trappe latérale 21. Les parois d'habillage 9 du caisson sont avantageusement réalisées en acier. Le caisson et l'enceinte 3 de combustion sont dépourvus d'un habillage commun.

### Alimentation en air comburant

Le poêle 1 comporte avantageusement :
- un conduit d'alimentation Cₐ en air comburant A, agencé dans le volume de réception ;
- un tube d'alimentation 8 en air comburant A, comprenant une partie 80 s'étendant dans la zone d'espacement ZE, et agencé pour relier le conduit d'alimentation Cₐ en air comburant A à l'enceinte 3 de combustion de manière à alimenter le brûleur 30 en air comburant A.

Il est à noter que le conduit d'alimentation Cₐ en air comburant A est optionnel. L'air A comburant peut être prélevé directement dans la pièce à chauffer de manière à circuler directement dans le tube d'alimentation 8 en air comburant A.

Seules des parties d'extrémités du conduit d'alimentation Cₐ en air comburant A sont illustrées à la figure 5, lesdites parties d'extrémité pouvant être raccordées par un flexible de raccordement (non illustré).

La partie 80 du tube d'alimentation 8 en air comburant A s'étend avantageusement dans la zone d'espacement ZE au-dessous de la partie 50 du tube d'approvisionnement 5 et au-dessus de la partie 60 du tube d'évacuation 6.

Le conduit d'alimentation Cₐ en air comburant A et le conduit d'évacuation Cₑ sont avantageusement coaxiaux. Plus précisément, le conduit d'alimentation Cₐ en air comburant A et le conduit d'évacuation Cₑ comportent avantageusement des parties supérieures coaxiales.

### Enceinte de combustion

L'enceinte 3 de combustion comporte une embase 31, de préférence suspendue, c'est-à-dire s'étendant au-dessus du sol de la pièce à chauffer. L'enceinte 3 de combustion comporte au moins une vitre 32 agencée pour observer la flamme. Le poêle 1 comporte avantageusement une première couche d'isolation thermique montée à l'extérieur de l'enceinte 3 de combustion, agencée de manière à réduire le flux de rayonnement thermique transmis par la face arrière (i.e. orientée vers la zone d'espacement ZE) de l'enceinte 3 de combustion. Le poêle 1 comporte avantageusement une deuxième couche d'isolation thermique montée à l'intérieur de l'enceinte 3 de combustion, et agencée de manière à réduire le flux de rayonnement thermique transmis par la face arrière (i.e. orientée vers la zone d'espacement ZE) de l'enceinte 3 de combustion.

### Réservoir à combustible

Le réservoir 4 à combustible C est fixé à l'armature 2 du caisson. Le réservoir 4 à combustible comporte des parois 40 formant une enceinte adaptée pour contenir des combustibles C solides, de préférence des granulés de bois.

Le poêle 1 peut comporter une couche d'isolation thermique ou une lame d'air agencée autour du réservoir 4 à combustible C.

### Fixation de l'enceinte à l'armature

Les moyens de fixation comportent avantageusement le tube d'approvisionnement 5, le tube d'évacuation 6 et le tube d'alimentation 8 en air comburant A. Plus précisément, les moyens de fixation comportent avantageusement la partie 50 du tube d'approvisionnement 5, la partie 60 du tube d'évacuation et la partie 80 du tube d'alimentation 8 en air comburant A, agencées pour assurer la liaison mécanique entre l'armature 2 du caisson et l'enceinte 3 de combustion.

Les moyens de fixation sont avantageusement agencés pour suspendre l'embase 31 de l'enceinte 3 de combustion au-dessus de l'embase 20 du caisson.

### Tube d'approvisionnement

Le tube d'approvisionnement 5 s'étend avantageusement suivant une direction oblique par rapport à l'axe vertical du caisson de manière à approvisionner le brûleur 30 en combustible C par gravité.

Le tube d'approvisionnement 5 est avantageusement relié au réservoir 4 à combustible C à l'aide d'une vis sans fin 51 permettant de doser l'alimentation en combustible C.

### Conduit d'évacuation

Seules des parties d'extrémités du conduit d'évacuation Cₑ sont illustrées aux figures 4 et 5, lesdites parties d'extrémité pouvant être raccordées par un flexible de raccordement (non illustré).

### Echangeur thermique

A titre d'exemple non limitatif, l'échangeur thermique 7 peut être un échangeur à tubes 71. Les fumées F de combustion circulent dans l'échangeur thermique 7 de manière à échanger des calories avec l'air ambiant de la pièce à chauffer circulant dans le volume de réception.

### Tube d'évacuation

Le tube d'évacuation 6 comporte avantageusement une première portion agencée pour évacuer les fumées F de combustion de l'enceinte 3 de combustion vers l'échangeur thermique 7.

Le tube d'évacuation 6 comporte avantageusement une deuxième portion agencée pour réceptionner les fumées F de combustion sortant de l'échangeur thermique 7 afin de les évacuer vers le conduit d'évacuation Cₑ.

### Circulation de l'air ambiant

Le poêle 1 comporte avantageusement :
- une première ouverture (non illustrée), formée dans une paroi d'habillage 9 du caisson, et autorisant une entrée de l'air ambiant dans le volume de réception ;
- une deuxième ouverture 90, formée dans une paroi d'habillage 9 du caisson, et autorisant une sortie de l'air ambiant hors du volume de réception.

Les moyens de circulation sont avantageusement agencés pour faire circuler l'air ambiant de la première ouverture vers la deuxième ouverture 90 via l'échangeur thermique 7.

La première ouverture est avantageusement située au-dessus de l'enceinte 3 de combustion. Le terme « au-dessus » s'entend en projection orthogonale sur la paroi d'habillage 9 où la première ouverture est formée. La deuxième ouverture 90 est avantageusement située au-dessous de l'enceinte 3 de combustion. Le terme « au-dessous » s'entend en projection orthogonale sur la paroi d'habillage 9 où la deuxième ouverture 90 est formée. Les moyens de circulation sont avantageusement agencés pour aspirer l'air ambiant de la première ouverture vers la deuxième ouverture 90 via l'échangeur thermique 7. Le poêle 1 comporte avantageusement un déflecteur agencé pour dévier l'air ambiant sortant de la deuxième ouverture vers le bas.

Selon une alternative, la première ouverture est située au-dessous de l'enceinte 3 de combustion et la deuxième ouverture 90 est située au-dessus de l'enceinte 3 de combustion. Les moyens de circulation permettent alors une convection naturelle de l'air ambiant de la première ouverture vers la deuxième ouverture 90 via l'échangeur thermique 7.

Selon un mode de réalisation non illustré, le poêle 1 comporte :
- une première ouverture, formée dans une paroi d'habillage 9 du caisson, et autorisant une entrée de l'air ambiant dans le volume de réception ;
- une deuxième ouverture, formée dans l'enceinte 3 de combustion, et autorisant une sortie de l'air ambiant hors de l'enceinte 3 de combustion.

Le poêle 1 comporte un échangeur thermique additionnel, agencé dans l'enceinte 3 de combustion, en amont de la deuxième ouverture, pour transférer l'énergie thermique des fumées F de combustion à l'air ambiant sortant de l'échangeur thermique 7.

A cet effet, le poêle 1 comporte un tube de liaison, agencé pour relier l'air ambiant sortant de l'échangeur thermique 7 à l'échangeur thermique additionnel. Le tube de liaison permet de relier le volume de réception, délimité par le caisson, à l'enceinte 3 de combustion. Les moyens de circulation sont agencés pour faire circuler l'air ambiant de la pièce à chauffer dans le volume de réception via l'échangeur thermique 7. Les moyens de circulation sont également agencés pour faire circuler l'air ambiant sortant de l'échangeur thermique 7 vers l'échangeur thermique additionnel via le tube de liaison.

### Installation

Un objet de l'invention est une installation, comportant :
- un poêle 1 conforme à l'invention ;
- une pièce à chauffer, présentant un air ambiant, et comprenant un conduit de cheminée raccordé au conduit d'évacuation Cₑ.

Les moyens de circulation sont agencés pour faire circuler l'air ambiant dans le volume de réception via l'échangeur thermique 7.

La pièce à chauffer comporte un mur, et le caisson est avantageusement apposé contre le mur.

## Revendications

1. Poêle (1), comportant :
- un caisson, comprenant des parois d'habillage (9) délimitant un volume de réception ;
- une enceinte (3) de combustion, agencée en dehors du volume de réception, et comprenant un brûleur (30) alimenté en air comburant (A) pour produire une flamme ;
- un réservoir (4) à combustible (C), agencé dans le volume de réception ;
- des moyens de fixation, agencés pour fixer l'enceinte (3) de combustion au caisson de manière à laisser une zone d'espacement (ZE) entre l'enceinte (3) de combustion et le caisson ;
- un tube d'approvisionnement (5), comprenant une partie (50) s'étendant dans la zone d'espacement (ZE), et agencé pour relier le réservoir (4) à combustible (C) à l'enceinte (3) de combustion de manière à approvisionner le brûleur (30) en combustible ;
- un conduit d'évacuation (Cₑ), agencé dans le volume de réception pour évacuer des fumées (F) de combustion hors du caisson ;
- un tube d'évacuation (6), comprenant une partie (60) s'étendant dans la zone d'espacement (ZE), et agencé pour relier l'enceinte (3) de combustion au conduit d'évacuation (Cₑ) de manière à évacuer les fumées (F) de combustion de l'enceinte (3) de combustion ;
**caractérisé en ce que** ledit poêle comporte en outre
- un échangeur thermique (7), agencé dans le volume de réception pour transférer l'énergie thermique des fumées (F) de combustion à un air ambiant d'une pièce à chauffer circulant dans le volume de réception ;
- des moyens de circulation, agencés pour faire circuler l'air ambiant de la pièce à chauffer dans le volume de réception via l'échangeur thermique (7).

2. Poêle (1) selon la revendication 1, comportant :
- une première ouverture, formée dans une paroi d'habillage (9) du caisson, et autorisant une entrée de l'air ambiant dans le volume de réception ;
- une deuxième ouverture (90), formée dans une paroi d'habillage (9) du caisson, et autorisant une sortie de l'air ambiant hors du volume de réception ;
et les moyens de circulation sont agencés pour faire circuler l'air ambiant de la première ouverture vers la deuxième ouverture (90) via l'échangeur thermique (7).

3. Poêle (1) selon la revendication 2, dans lequel la première ouverture est située au-dessus de l'enceinte (3) de combustion ; la deuxième ouverture (90) est située au-dessous de l'enceinte (3) de combustion ; et les moyens de circulation sont agencés pour aspirer l'air ambiant de la première ouverture vers la deuxième ouverture (90) via l'échangeur thermique (7).

4. Poêle (1) selon la revendication 3, comportant un déflecteur agencé pour dévier l'air ambiant sortant de la deuxième ouverture (90) vers le bas.

5. Poêle (1) selon l'une des revendications 1 à 4, comportant :
- un conduit d'alimentation (Cₐ) en air comburant (A), agencé dans le volume de réception ;
- un tube d'alimentation (8) en air comburant (A), comprenant une partie (80) s'étendant dans la zone d'espacement (ZE), et agencé pour relier le conduit d'alimentation (Cₐ) en air comburant (A) à l'enceinte (3) de combustion de manière à alimenter le brûleur (30) en air comburant (A).

6. Poêle (1) selon la revendication 5, dans lequel la partie (80) du tube d'alimentation (8) en air comburant (A) s'étend dans la zone d'espacement (ZE) au-dessous de la partie (50) du tube d'approvisionnement (5) et au-dessus de la partie (60) du tube d'évacuation (6).

7. Poêle (1) selon la revendication 5 ou 6, dans lequel les moyens de fixation comportent le tube d'approvisionnement (5), le tube d'évacuation (6) et le tube d'alimentation (8) en air comburant (A).

8. Poêle (1) selon l'une des revendications 5 à 7, dans lequel le conduit d'alimentation (Cₐ) en air comburant (A) et le conduit d'évacuation (Cₑ) sont coaxiaux.

9. Poêle (1) selon l'une des revendications 1 à 8, dans lequel le caisson possède une masse adaptée pour soutenir l'enceinte (3) de combustion ; l'enceinte (3) de combustion et le caisson comportant chacune une embase (31, 20) ; et les moyens de fixation sont agencés pour suspendre l'embase (31) de l'enceinte (3) de combustion au-dessus de l'embase (20) du caisson.

10. Poêle (1) selon l'une des revendications 1 à 9, dans lequel le caisson s'étend suivant un axe vertical, et le tube d'approvisionnement (5) s'étend suivant une direction oblique par rapport à l'axe vertical de manière à approvisionner le brûleur (30) en combustible (C) par gravité.

11. Poêle (1) selon l'une des revendications 1 à 10, dans lequel le caisson comporte au moins une trappe latérale (21).

12. Poêle (1) selon l'une des revendications 1 à 11, dans lequel le caisson comporte une embase (20), destinée à reposer sur un sol de la pièce à chauffer, et réalisée dans un matériau élastique.

13. Poêle (1) selon l'une des revendications 1 à 12, dans lequel les parois d'habillage (9) du caisson sont réalisées en acier.

14. Installation, comportant :
- un poêle (1) selon l'une des revendications 1 à 13 ;
- une pièce à chauffer, présentant un air ambiant, et comprenant un conduit de cheminée raccordé au conduit d'évacuation (Cₑ) ;
et les moyens de circulation sont agencés pour faire circuler l'air ambiant dans le volume de réception via l'échangeur thermique (7).

15. Installation selon la revendication 14, dans laquelle la pièce à chauffer comporte un mur, et le caisson est apposé contre le mur.

## Patentansprüche

1. Ofen (1), der Folgendes umfasst:
- ein Gehäuse, das Verkleidungswände (9) beinhaltet, die ein Aufnahmevolumen begrenzen;
- einen Verbrennungsraum (3), der außerhalb des Aufnahmevolumens angeordnet ist und einen Brenner (30) beinhaltet, der mit Verbrennungsluft (A) beaufschlagt wird, um eine Flamme zu produzieren;
- einen Behälter (4) für Brennstoff (C), der in dem Aufnahmevolumen angeordnet ist;
- Befestigungsmittel, die dazu angeordnet sind, den Verbrennungsraum (3) an dem Gehäuse zu befestigen, sodass zwischen dem Verbrennungsraum (3) und dem Gehäuse eine Abstandszone (ZE) verbleibt;
- ein Zuführrohr (5), das einen Abschnitt (50) beinhaltet, der sich in der Abstandzone (ZE) erstreckt, und dazu angeordnet ist, den Behälter (4) für Brennstoff (C) mit dem Verbrennungsraum (3) zu verbinden, um dem Brenner (30) Brennstoff zuzuführen;
- eine Abführleitung (Cₑ), die in dem Aufnahmevolumen angeordnet ist, um Verbrennungsgase (F) aus dem Gehäuse abzuführen;
- ein Abführrohr (6), das einen Abschnitt (60) beinhaltet, der sich in der Abstandzone (ZE) erstreckt, und dazu angeordnet ist, den Verbrennungsraum (3) mit der Abführleitung (Cₑ) zu verbinden, um die Verbrennungsgase (F) aus dem Verbrennungsraum (3) abzuführen;
**dadurch gekennzeichnet, dass** der Ofen ferner Folgendes umfasst:
- einen Wärmetauscher (7), der in dem Aufnahmevolumen angeordnet ist, um die Wärmeenergie der Verbrennungsgase (F) an eine Umgebungsluft eines zu erwärmenden Raumes, die in dem Aufnahmevolumen zirkuliert, zu übertragen;
- Zirkulationsmittel, die dazu angeordnet sind, die Umgebungsluft des zu erwärmenden Raumes in dem Aufnahmevolumen über den Wärmetauscher (7) zirkulieren zu lassen.

2. Ofen (1) nach Anspruch 1, der Folgendes umfasst:
- eine erste Öffnung, die in einer Verkleidungswand (9) des Gehäuses gebildet ist und einen Eintritt der Umgebungsluft in das Aufnahmevolumen gestattet;
- eine zweite Öffnung (90), die in einer Verkleidungswand (9) des Gehäuses gebildet ist und einen Austritt der Umgebungsluft aus dem Aufnahmevolumen gestattet;
und wobei die Zirkulationsmittel dazu angeordnet sind, die Umgebungsluft von der ersten Öffnung über den Wärmetauscher (7) zu der zweiten Öffnung (90) zirkulieren zu lassen.

3. Ofen (1) nach Anspruch 2, wobei sich die erste Öffnung oberhalb des Verbrennungsraumes (3) befindet; wobei sich die zweite Öffnung (90) unterhalb des Verbrennungsraumes (3) befindet; und wobei die Zirkulationsmittel dazu angeordnet sind, die Umgebungsluft von der ersten Öffnung über den Wärmetauscher (7) zu der zweiten Öffnung (90) hin anzusaugen.

4. Ofen (1) nach Anspruch 3, der einen Deflektor umfasst, der dazu angeordnet ist, die Umgebungsluft, die aus der zweiten Öffnung (90) austritt, nach unten hin umzuleiten.

5. Ofen (1) nach einem der Ansprüche 1 bis 4, der Folgendes umfasst:
- eine Leitung zur Beaufschlagung (Cₐ) mit Verbrennungsluft (A), die in dem Aufnahmevolumen angeordnet ist;
- ein Rohr zur Beaufschlagung (8) mit Verbrennungsluft (A), das einen Abschnitt (80) beinhaltet, der sich in der Abstandszone (ZE) erstreckt, und dazu angeordnet ist, die Leitung zur Beaufschlagung (Cₐ) mit Verbrennungsluft (A) mit dem Verbrennungsraum (3) zu verbinden, um den Brenner (30) mit Verbrennungsluft (A) zu beaufschlagen.

6. Ofen (1) nach Anspruch 5, wobei sich der Abschnitt (80) des Rohrs zur Beaufschlagung (8) mit Verbrennungsluft (A) in der Abstandszone (ZE) unterhalb des Abschnitts (50) des Zuführrohrs (5) und oberhalb des Abschnitts (60) des Abführrohrs (6) erstreckt.

7. Ofen (1) nach Anspruch 5 oder 6, wobei die Befestigungsmittel das Zuführrohr (5), das Abführrohr (6) und das Rohr zur Beaufschlagung (8) mit Verbrennungsluft (A) umfassen.

8. Ofen (1) nach einem der Ansprüche 5 bis 7, wobei die Leitung zur Beaufschlagung (Cₐ) mit Verbrennungsluft (A) und die Abführleitung (Cₑ) koaxial sind.

9. Ofen (1) nach einem der Ansprüche 1 bis 8, wobei das Gehäuse eine Masse besitzt, die dazu angepasst ist, den Verbrennungsraum (3) zu stützen; wobei der Verbrennungsraum (3) und das Gehäuse jeweils einen Sockel (31, 20) umfassen; und wobei die Befestigungsmittel dazu angeordnet sind, den Sockel (31) des Verbrennungsraumes (3) oberhalb des Sockels (20) des Gehäuses zu halten.

10. Ofen (1) nach einem der Ansprüche 1 bis 9, wobei sich das Gehäuse gemäß einer vertikalen Achse erstreckt und sich das Zuführrohr (5) gemäß einer mit Bezug auf die vertikale Achse schrägen Richtung erstreckt, um dem Brenner (30) durch Schwerkraft Brennstoff (C) zuzuführen.

11. Ofen (1) nach einem der Ansprüche 1 bis 10, wobei das Gehäuse mindestens eine seitliche Klappe (21) umfasst.

12. Ofen (1) nach einem der Ansprüche 1 bis 11, wobei das Gehäuse einen Sockel (20) umfasst, der dazu bestimmt ist, auf einem Boden des zu erwärmenden Raumes zu stehen, und aus einem elastischen Material gefertigt ist.

13. Ofen (1) nach einem der Ansprüche 1 bis 12, wobei die Verkleidungswände (9) des Gehäuses aus Stahl gefertigt sind.

14. Anlage, die Folgendes umfasst:
- einen Ofen (1) nach einem der Ansprüche 1 bis 13;
- einen zu erwärmenden Raum, der eine Umgebungsluft aufweist und eine Kaminleitung beinhaltet, die an die Abführleitung (Cₑ) angeschlossen ist;
und wobei die Zirkulationsmittel dazu angeordnet sind, die Umgebungsluft in dem Aufnahmevolumen über den Wärmetauscher (7) zirkulieren zu lassen.

15. Anlage nach Anspruch 14, wobei der zu erwärmende Raum eine Wand umfasst und das Gehäuse an der Wand angebracht ist.

## Claims

1. Stove (1), having:
- a box, comprising cladding walls (9) delimiting a reception volume;
- a combustion chamber (3), arranged outside of the reception volume, and comprising a burner (30) supplied with combustion air (A) to produce a flame;
- a tank (4) for fuel (C), arranged in the reception volume;
- fastening means, arranged to fasten the combustion chamber (3) to the box so as to leave a spacing zone (ZE) between the combustion chamber (3) and the box;
- a feed pipe (5), comprising a part (50) extending in the spacing zone (ZE), and arranged to connect the tank (4) for fuel (C) to the combustion chamber (3) so as to feed the burner (30) with fuel;
- a discharge duct (Cₑ), arranged in the reception volume to discharge combustion flue-gases (F) out of the box;
- a discharge pipe (6), comprising a part (60) extending in the spacing zone (ZE), and arranged to connect the combustion chamber (3) to the discharge duct (Cₑ) so as to discharge the combustion flue-gases (F) from the combustion chamber (3);
**characterized in that** said stove also has
- a heat exchanger (7), arranged in the reception volume to transfer heat energy from the combustion flue-gases (F) to ambient air of a room to be heated circulating in the reception volume;
- circulation means, arranged to make the ambient air circulate from the room to be heated into the reception volume via the heat exchanger (7).

2. Stove (1) according to Claim 1, having:
- a first opening, formed in a cladding wall (9) of the box, and allowing the ambient air to enter the reception volume;
- a second opening (90), formed in a cladding wall (9) of the box, and allowing the ambient air to leave the reception volume;
and the circulation means are arranged to make the ambient air circulate from the first opening to the second opening (90) via the heat exchanger (7).

3. Stove (1) according to Claim 2, wherein the first opening is situated above the combustion chamber (3); the second opening (90) is situated below the combustion chamber (3); and the circulation means are arranged to suck the ambient air from the first opening to the second opening (90) via the heat exchanger (7).

4. Stove (1) according to Claim 3, having a deflector arranged to deflect the ambient air leaving the second opening (90) downwards.

5. Stove (1) according to one of Claims 1 to 4, having:
- a supply duct (Cₐ) supplying combustion air (A), arranged in the reception volume;
- a supply pipe (8) supplying combustion air (A), comprising a part (80) extending in the spacing zone (ZE), and arranged to connect the supply duct (Cₐ) supplying combustion air (A) to the combustion chamber (3) so as to supply the burner (30) with combustion air (A).

6. Stove (1) according to Claim 5, wherein the part (80) of the supply pipe (8) supplying combustion air (A) extends in the spacing zone (ZE) below the part (50) of the feed pipe (5) and above the part (60) of the discharge pipe (6).

7. Stove (1) according to Claim 5 or 6, wherein the fastening means have the feed pipe (5), the discharge pipe (6) and the supply pipe (8) supplying combustion air (A).

8. Stove (1) according to one of Claims 5 to 7, wherein the supply pipe (Cₐ) supplying combustion air (A) and the discharge pipe (Cₑ) are coaxial.

9. Stove (1) according to one of Claims 1 to 8, wherein the box has a mass suitable for supporting the combustion chamber (3); the combustion chamber (3) and the box each having a base (31, 20); and the fastening means are arranged to suspend the base (31) of the combustion chamber (3) above the base (20) of the box.

10. Stove (1) according to one of Claims 1 to 9, wherein the box extends along a vertical axis, and the feed pipe (5) extends in an oblique direction with respect to the vertical axis so as to feed the burner (30) with fuel (C) by gravity.

11. Stove (1) according to one of Claims 1 to 10, wherein the box has at least one lateral hatch (21).

12. Stove (1) according to one of Claims 1 to 11, wherein the box has a base (20), intended to rest on a floor of the room to be heated, and made of an elastic material.

13. Stove (1) according to one of Claims 1 to 12, wherein the cladding walls (9) of the box are made of steel.

14. Installation, having:
- a stove (1) according to one of Claims 1 to 13;
- a room to be heated, having ambient air, and comprising a flue duct connected to the discharge duct (Cₑ);
and the circulation means are arranged to make the ambient air circulate into the reception volume via the heat exchanger (7).

15. Installation according to Claim 14, wherein the room to be heated has a wall, and the box is affixed against the wall.
